# EUROPÄISCHE PATENTSCHRIFT

(11) **EP 2 098 455 B1**
(45) Veröffentlichungstag und Bekanntmachung des Hinweises auf die Patenterteilung: **11.01.2017**
(21) Anmeldenummer: 09153284.6
(22) Anmeldetag: 20.02.2009
(51) Int. Cl.: B65C 3/16, B65C 9/36

(54) **Vorrichtung zum Etikettieren von Behältnissen**
Device for applying labels on containers
Dispositif d'étiquetage de récipients

(30) Priorität: 03.03.2008 DE 102008012209
(43) Veröffentlichungstag der Anmeldung: 09.09.2009
(73) Patentinhaber: Krones AG, 93073 Neutraubling (DE)
(72) Erfinder: Bittner, Willibald, 93326, Abendsberg-Offenstetten (DE); Plank, Martin, 93073, Neutraubling (DE)
(74) Vertreter: Bittner, Bernhard

(56) Entgegenhaltungen:
- DE-B- 1 014 922
- GB-A- 2 431 911
- US-A- 3 436 294
- US-A- 4 544 431
- US-A- 4 591 403
- US-A1- 2007 039 684

## Beschreibung

Die vorliegende Erfindung bezieht sich auf eine Vorrichtung zum Etikettieren von Behältnissen. Aus dem Stand der Technik ist es seit langem bekannt, zum Etikettieren von Behältnissen vollautomatische Vorrichtungen einzusetzen. Diese Vorrichtungen bringen dabei
Etiketten auf Glas- oder auch Kunststoffbehältnisse auf. Dabei ist es sowohl bekannt,
Etikettenstreifen mit einer Klebeschicht zu bestreichen, um diese anschließend auf dem Behältnis anzubringen als auch selbstklebende Etiketten zu verwenden. Dabei ist es weiterhin bekannt, dass derartige Etiketten zunächst an dem Behältnis angeordnet werden und anschließend an das Behältnis angedrückt werden. Zu diesem Zweck werden Andrückkörper wie beispielsweise Schwämme verwendet, welche das Etikett von außen an die Umfangswandung des Behältnisses andrücken.

Die DE 103 57 329 A1 offenbart eine Vorrichtung bzw. ein Verfahren gemäss dem Oberbegriff des Anspruchs 1 bzw. 8, und beschreibt dazu eine Etikettiermaschine mit Bürstenkörpern, d.h. bei dieser Vorrichtung werden anstelle von Schwämmen Bürsten verwendet, welche die Etiketten an die Behältnisse andrücken. Diese Bürstenkörper haben diverse Vorteile gegenüber Schwämmen, da sie auch Ungleichmäßigkeiten von Behältnissen bzw. an Oberflächen leichter ausgleichen können.

Allerdings ergeben sich aufgrund beispielsweise leicht unterschiedlicher Behältnisdurchmesser Schwierigkeiten beim Anbringen der Etiketten auf die Behältnisse. Weiterhin kommt es bei den aus dem Stand der Technik bekannten Vorrichtungen des Öfteren zu Verwerfungen des Etiketts, welche anschließend zu störenden optischen Effekten führen.

Der vorliegenden Erfindung liegt daher die Aufgabe zugrunde, eine Vorrichtung zum
Etikettieren von Behältnissen zu schaffen, welche ein genaueres Anbringen der Etiketten an die Behältnisse erlaubt. Weiterhin soll auch eine Vorrichtung geschaffen werden, welche sich besser an leicht bezüglich einander abweichende Behältnisdurchmesser anpasst.

Dies wird erfindungsgemäß durch eine Vorrichtung nach Anspruch 1 und ein Verfahren nach Anspruch 8 erreicht. Vorteilhafte Ausführungsformen und Weiterbildungen sind Gegenstand der Unteransprüche.

Eine erfindungsgemäße Vorrichtung zum Aufbringen von Etiketten auf Behältnisse weist eine Transporteinrichtung auf, welche die zu etikettierenden Behältnisse entlang eines vorgegebenen Transportpfades transportiert. Weiterhin ist eine erste Andrückeinheit vorgesehen, welche die Etiketten an eine Außenwandung der Behältnisse andrückt, wobei die erste Andrückeinheit eine Bürsteneinrichtung mit einer Vielzahl von Borsten aufweist, welche sich in Richtung der Behältnisse erstrecken. Die erste Andrückeinheit ist in wenigstens einen ersten Teilbereich der ersten Andrückeinheit in der Längsrichtung des Behältnisses kürzer als das anzubringende Etikett.

Unter einer Erstreckung der Borsten in Richtung der Behältnisse wird verstanden, dass sie sich zumindest auch in Richtung der Behältnisse erstrecken, jedoch auch bezüglich der
exakten radialen Richtung bezüglich der Behältnisse bzw. des Transportpfads schräg stehen können. Bevorzugt sind die Richtungen, unter denen sich die Vielzahl von Borsten erstrecken statistisch um die radiale Richtung der Behältnisse bzw. des Transportpfads verteilt. Unter der Andrückeinheit wird derjenige Körper verstanden, der beim Andrücken der Etiketten an die Behältnisse die Etiketten berührt.

Die Transporteinrichtung transportiert die zu etikettierenden Behältnisse an der vorteilhaft stationär angeordneten ersten Andrückeinheit vorbei. Dabei ist die erste Andrückeinheit insbesondere im laufenden Prozess vorzugsweise stationär angeordnet.

Durch die erfindungsgemäße Andrückeinheit bzw. Bürsteneinrichtung wird das Etikett zunächst nicht entlang einer gesamten Länge auf Behältnis angebracht sondern in einem hierzu verkürzten Bereich. Auf diese Weise ist es leichter möglich, während des weiteren Anbringprozesses eventuelle leichte Schrägstellungen auszugleichen, ohne dass hierdurch Verwerfungen des Etiketts auf dem Behältnis entstehen. Es wäre auch möglich, die Andrückeinheit (in ihrer Gesamtheit) als herkömmlichen Körper, beispielsweise als Schwamm auszuführen, der in einem Teilbereich in der Längsrichtung der Behältnisse kürzer ist als das Etikett.

Der ersten Teilbereich ist betrachtet in der Transportrichtung der Behältnisse in Anfangsbereich der Andrückeinheit angeordnet. Dies bedeutet, dass das Etikett zunächst nur in einem Teilbereich an dem Behältnis angebracht wird. Die Andrückeinheit weist in dem genannten Teilbereich die Bürsteneinrichtung auf.

Das bedeutet, dass jedenfalls in dem Anfangsbereich, in dem das Etikett auf dem Behältnis angeordnet ist, eine Bürsteneinrichtung vorgesehen ist. Die erste Andrückeinheit weist in dem gesamten Kontaktbereich mit dem Behältnis eine Bürsteneinheit auf. Dies bedeutet, dass der gesamte Andrückvorgang mit Hilfe einer Bürsteneinheit vorgenommen wird. Es wird jedoch auch möglich, dass sich die erste Andrückeinheit teilweise aus einer Bürsteneinheit und teilweise aus dem Stand der Technik bekannten Vorrichtungen wie Schwämmen und dergleichen zusammensetzt.

Die Andrückeinheit bzw. die Bürsteneinrichtung erweitert sich in der Transportrichtung der Behältnisse.

Dies bedeutet, dass die Etiketten zunächst nur in einem Teilbereich ihrer Erstreckung an einem Behältnis angedrückt werden und im Weiteren entlang eines größeren Bereiches und vollständig.

Vorzugsweise erweitert sich die Bürsteneinrichtung in der Transportrichtung der Behältnisse linear. Damit erfolgt hier die erste Erweiterung gradlinig und insbesondere ohne Kanten. Auch auf diese Weise kann der Bildung von Verwerfungen des Etiketts entgegengewirkt werden.

Vorzugsweise weist die Vorrichtung Dreheinrichtungen auf, welche die Behältnisse um ihre Längsachse drehen. Auf diese Weise können die Behältnisse vollumfänglich mit einem Etikett beklebt werden bzw. kann das Etikett vollständig durch die Andrückeinheit an das Behältnis angedrückt werden.

Die Bürsteneinrichtung weist daher in wenigstens einem zweiten Teilbereich der ersten Andrückeinheit in der Längsrichtung der Behältnisse wenigstens die gleiche Länge auf wie das anzubringende Etikett.

Die Andrückeinheit bzw. die Bürsteneinrichtung erstreckt sich in dem oben genannten ersten Teilbereich in einem mittleren Bereich des Etiketts. Dies bedeutet, dass zumindest ein mittlerer Bereich des Etiketts angebracht wird und die oberen und unteren Bereiche zunächst noch nicht an das Behältnis angedrückt werden. Unter einem mittleren Bereich werden dabei zwei mittlere Viertel, bevorzugt ein mittleres Drittel, und besonders bevorzugt ein mittleres Fünftel des Etiketts verstanden.

Bei einer weiteren vorteilhaften Ausführungsform ist neben der ersten Andrückeinheit in der Transportrichtung der Behältnisse eine zweite Andrückeinheit vorgesehen, wobei die zweite Andrückeinheit bezüglich der ersten Andrückeinheit auf der anderen Seite des Transportpfades der Behältnisse angeordnet ist. Durch diese zweite Andrückeinheit wird besonders bevorzugt noch derjenige Bereich des Etiketts an dem Behältnis angedrückt, der durch die erste Andrückeinheit noch nicht angedrückt wurde, wobei dies insbesondere der Anfangsbereich des Etiketts ist. Besonders bevorzugt sind in wenigstens einem Teilbereich des Transportpfads beide Andrückeinheiten vorgesehen, welche von zwei Seiten bezüglich des Behältnisses zeitgleich das Etikett an das Behältnis andrücken. In diesem Teilbereich liegen sich die beiden Andrückeinheiten bezüglich des Transportpfades der Behältnisse direkt gegenüber. Auf diese Weise ist es besonders vorteilhaft möglich, auch den Anfangsbereich des Etiketts vollständig an dem Behältnis zu fixieren. Es wäre jedoch auch möglich, dass die erste Andrückeinheit und die zweite Andrückeinheit teilweise oder auch vollständig entlang des Transportpfades gegeneinander versetzt sind.

In einer weiteren vorteilhaften Ausführungsform ist die erste Andrückeinheit gegenüber dem Transportpfad der Behältnisse verschiebbar. Auf diese Weise können leichter Toleranzen der Behältnisse zueinander ausgeglichen werden. Insbesondere ist die erste Andrückeinheit in einer transversal zu dem Transportpfad verlaufenden Richtung verschiebbar. Vorzugsweise ist auch die zweite Andrückeinheit gegenüber dem Transportpfad transversal verschiebbar.

In einer weiteren vorteilhaften Ausführungsform ist der Transportpfad der Behältnisse wenigstens abschnittsweise kreissegmentförmig ausgebildet und die erste Andrückeinheit ist in einer radialen Richtung bezüglich dieses Transportpfades verstellbar angeordnet. Damit ist es möglich, die erste Andrückeinheit in der radialen Richtung des Transportpfades zuzustellen und damit geringe Toleranzen der Behältnisse zueinander auszugleichen.

In einer weiteren vorteilhaften Ausführungsform ist die Bürsteneinrichtung bzw. die Andrückeinheit lösbar an einem Träger angeordnet. Auf diese Weise ist ein schnelles Wechseln der Bürsteneinrichtung möglich. Vorzugsweise ist der Träger gekrümmt und starr ausgebildet. Bevorzugt ist die Krümmung des Trägers an die Krümmung des Transportpfades angepasst.

Bei einem vorteilhaft kreissegmentförmigen Transportpfad weist damit auch der Träger vorzugsweise eine kreisförmige Krümmung auf.

In einer weiteren vorteilhaften Ausführungsform weist die Vorrichtung eine Trenneinrichtung auf, welche ein selbstklebendes Etikett von einem Trägermaterial trennt. Die Trenneinrichtung ist dabei vorzugsweise in der Transportrichtung der Behältnisse vor der Andrückeinheit angeordnet. Diese Ausführungsform ist insbesondere auf Etikettiervorrichtungen für so genannte selbstklebende Etiketten gerichtet, für welche sich die erfindungsgemäße Ausführungsform mit Bürstenkörpern besonders eignet. Insbesondere selbstklebende Etiketten können mit derartigen Bürsteneinrichtungen besonders bequem an das Behältnis angebracht werden.

Gemäss einer weiteren vorteilhaften Ausführungsform ist die Andrückeinheit stationär angeordnet. Bevorzugt ist die erste Andrückeinheit in einer transversal zu dem Transportpfad verlaufenden Richtung verstellbar.

Durch diese erfindungsgemäße Ausführungsform ist es möglich, Toleranzen hinsichtlich des Durchmessers der einzelnen Behältnisse auszugleichen. Diese Ausführungsform eignet sich dabei sowohl für die Anbringung von selbstklebenden Etiketten als auch für Etikettiervorrichtungen, bei denen Etiketten mit einer Klebeschicht beaufschlagt werden.

Dabei ist es auch möglich, dass die Andrückeinheit in einer schräg zu dem Transportpfad verlaufenden Richtung verstellbar ist, wesentlich ist jedoch, dass die Verstellrichtung auch eine transversal zu dem Transportpfad verlaufende Komponente aufweist. Vorzugsweise ist die Vorrichtung in der oben beschriebenen Weise ausgeführt.

Vorzugsweise verläuft der Transportpfad wenigstens abschnittsweise kreissegmentförmig und die Andrückeinheit ist bezüglich dieses kreissegmentförmig verlaufenden Bereiches transversal verstellbar. Damit wird hier die Andrückeinheit insbesondere in einer radialen Richtung bezüglich des Transportpfades verstellt.

In einer weiteren vorteilhaften Ausführungsform weist die Vorrichtung eine Anzeigeeinrichtung auf, welche eine Stellung einer Andrückeinheit gegenüber dem Transportpfad anzeigt. Auf diese Weise ist es für den Benutzer sehr leicht möglich, die genaue Position der Andrückeinheit gegenüber dem Transportpfad zu ermitteln und gegebenenfalls nachzustellen.

Vorzugsweise weist die Vorrichtung auch eine Einstelleinrichtung auf, über welche die Stellung der Andrückeinheit gegenüber dem Transportpfad einstellbar ist. Als derartige Einstelleinrichtungen können beispielsweise Mikrometerschrauben oder dergleichen eingesetzt werden.

In einer weiteren vorteilhaften Ausführungsform ist zwischen der Einstelleinrichtung und der Andrückeinheit eine Gelenkverbindung angeordnet. Über diese Gelenkverbindung ist es möglich, die Andrückeinheit exakt nachzujustieren, da die Verbindung zwischen der Einstelleinrichtung, bei der es sich vorzugsweise um einen stangenartigen Körper handelt und der Andrückeinheit nicht exakt fixiert ist.

Vorzugsweise ist dabei die Einstelleinrichtung in Richtung des Transportpfades wenigstens geringfügig gegenüber der Andrückeinheit schwenkbar.

Bei einer weiteren vorteilhaften Ausführungsform sind genau zwei Einstelleinrichtungen zum einstellen der Andrückeinheit gegenüber dem Transportpfad vorgesehen. Auf diese Weise kann die Andrückeinheit exakt in jede gewünschte Stellung gegenüber dem Transportpfad verschoben werden.

Die vorliegende Erfindung ist weiterhin auf ein Verfahren zum Anbringen von Etiketten an einem nach Anspruch 8 Behältnis gerichtet. Dabei wird in einem ersten Verfahrensschritt ein Etikettenstreifen zugeführt, wobei dieser Etikettenstreifen eine Vielzahl von auf einem Trägermaterial angeordneten Etiketten aufweist. In einem weiteren Verfahrensschritt wird das Etikett von dem Trägermaterial getrennt und in einem weiteren Verfahrensschritt wird das Etikett an das Behältnis zugeführt und an das Behältnis mit Hilfe einer ersten Andrückeinheit angedrückt.

Das Etikett wird wenigstens zeitweise in einer Längsrichtung des Behältnisses einen Moment nur entlang eines Teilbereiches des Etiketts an das Behältnis angedrückt. Dies bedeutet, dass in diesem zeitlichen Abschnitt bestimmte Teilbereiche des Etikettes nicht an das Behältnis angedrückt werden. Zum Andrücken der Etiketten wird eine Bürsteneinrichtung mit einer Vielzahl von Borsten verwendet, welche sich in Richtung der Behältnisse erstrecken.

Das Etikett wird in einem Anfangsbereich nur entlang eines Teilbereiches an das Behältnis angedrückt. Es handelt sich hierbei um einen mittleren Teilbereich des Etiketts. Durch diese Vorgehensweise kann, wie oben erwähnt, die Bildung von Verwerfungen verhindert oder zumindest eingeschränkt werden. Vorzugsweise werden die Etiketten entlang eines vorgebbaren Transportpfades transportiert.

Weitere Vorteile und Ausführungsformen ergeben sich aus den beigefügten Zeichnungen:

### Darin zeigen:

Fig.1 eine schematische Ansicht einer erfindungsgemäßen Vorrichtung;
Fig.2 eine Draufsicht auf eine Andrückeinheit in einer ersten Ausführungsform;
Fig.3 eine Draufsicht auf eine Andrückeinheit in einer weiteren Ausführungsform;
Fig. 4 eine Detailansicht einer erfindungsgemäßen Vorrichtung;
Fig. 5 eine Ansicht des Details aus Fig. 4 entlang der Linie A - A aus Fig. 4; und
Fig. 6a - 6d Ansichten einer erfindungsgemäßen Einstelleinrichtung.

Fig.1 zeigt eine erfindungsgemäße Vorrichtung 1 zum Etikettieren von Behältnissen. Diese Vorrichtung weist eine (nur schematisch gezeigt) Transporteinrichtung 2 in Form eines Transportrades auf, an dem eine Vielzahl von Behältnissen 10 entlang des Pfeils P1 d.h. entgegen dem Uhrzeigersinn transportiert wird. Damit werden hier die Behältnisse entlang einer kreisförmigen Bahn bzw. eines kreisförmigen Transportpfades geführt, der durch das Bezugszeichen T gekennzeichnet ist. Über eine insgesamt mit dem Bezugszeichen 4 gekennzeichnete Trenneinrichtung werden den Behältnissen 10 Etiketten zugeführt. Dabei wird ein Etikettenstreifen 3 entlang des Pfeils P3 dieser Trenneinrichtung 4 zugeführt und in dem vorderen Bereich der Trenneinrichtung werden durch scharfes Biegen dieses Etikettenstreifens 3 Etiketten 5 von einem Trägermaterial 7 des Etikettenstreifes 3 abgelöst. Das Trägermaterial 7 wird anschließend abgeführt. Weiterhin werden die abgetrennten Etiketten 5 in einem Teilbereich an dem Behältnis 10 angeordnet.

Das Bezugszeichen 6 bezieht sich in seiner Gesamtheit auf eine Andrückeinheit, welche die Etiketten 5 an die Behältnisse 10 andrückt. Zu diesem Zweck werden die Behältnisse 10, wie durch den Pfeil P2 gezeigt, ebenfalls entgegen dem Uhrzeigersinn gedreht und gleichzeitig entlang ihres Transportpfades T an der stationär angeordneten Andrückeinheit 6 vorbeigeführt. Während dieses Vorbeiführens kontaktiert die Andrückeinheit 6 die Etiketten 5 und drückt diese damit an der Außenwandung der Behältnisse 10 an. Die Andrückeinheit 6 weist hier einen Bürstenkörper 8 auf, der eine Vielzahl von Borsten 9 aufweist, die sich in Richtung der Behältnisse bzw. in Richtung des Transportpfades T erstrecken. Diese Andrückeinheit 6 bzw. der Bürstenkörper 8 ist dabei an einem Träger 12 angeordnet. Der Träger 12 wiederum ist mit Hilfe von Einstelleinrichtungen 20 in der Richtung R d.h. transversal zu dem Transportpfad T verschiebbar.

Das Bezugszeichen 14 bezieht sich auf eine zweite Andrückeinheit, welche hier radial innerhalb des Transportpfades T angeordnet ist und ihrerseits die Etiketten 5 an das Behältnis 10 andrückt. Dabei kann mit Hilfe der zweiten Andrückeinheit 14 insbesondere auch der Anfangsbereich der Etiketten 5 an die Behältnisse 10 angedrückt werden, der zunächst in dem Teilbereich 6a noch nicht an die Behältnisse 10 angedrückt wurde. Das Bezugszeichen 18 bezieht sich auf ein Zuführrad für die Behältnisse an die Transporteinrichtung 2 und das Bezugszeichen 19 auf ein Abführrad.

Fig.2 zeigt eine Andrückeinheit 6 bzw. einen Bürstenkörper 8 in einer ersten Ausführungsform. Dabei weist die Bürsteneinheit 8 eine Vielzahl von Borsten 9 auf, die jeweils in Borstengruppen 11 angeordnet sind. In einem ersten Teilbereich 6a des Bürstenkörpers 8 erstreckt sich dabei der Bürstenkörper 8 in der Längsrichtung L der Behältnisse nur in einem Teilbereich eines hier gestrichelt angedeuteten Etiketts 5 und damit wird hier das Etikett nur in diesem mittleren Bereich M an das (nicht gezeigte) Behältnis angedrückt. In einem Übergangsbereich erweitert sich der Bürstenkörper in der Längsrichtung der Behältnisse um schließlich in einem zweiten Teilbereich 6b wenigstens die volle Länge des Etiketts 5 abzudecken.

Fig.3 zeigt eine weitere Ausführungsform einer erfindungsgemäßen Bürsteneinrichtung 8. Bei dieser Ausführungsform sind die einzelnen Borstengruppen 11 jeweils reihenweise gegeneinander versetzt weil auf diese Weise eine engere Struktur der Borstengruppen 11 erreicht werden kann. Auch in diesem Falle erweitert sich jedoch vorzugsweise der Bürstenkörper in der Transportrichtung der Behältnisse, welche durch den Pfeil P4 angedeutet ist linear.

Fig. 4 zeigt eine Detailansicht einer erfindungsgemäßen Vorrichtung. Man erkennt auch hier die Trenneinrichtung 4 sowie den Andrückkörper 6. Dieser Andrückkörper 6 weist ein gekrümmtes Profil auf, wobei die Krümmung an den Transportpfad T der Behältnisse 10 angepaßt ist. Der Träger 12 des Andrückkörpers 6 ist über zwei Einstelleinrichtungen 20 an einer gekrümmten Trägerstange 42 angeordnet. Das Bezugszeichen 2 zeigt auch hier die Transporteinrichtung 2 zum Transportieren der Behältnisse 10. An dieser Transporteinrichtung 2 ist dabei eine Vielzahl von Drehtellern 32 angeordnet, mit deren Hilfe die Behältnisse um ihre Längsachse gedreht werden können.

Fig. 5 zeigt eine Ansicht des Details aus Fig. 4 entlang der Linie A - A in Fig. 4. Man erkennt hier, dass sich der Andrückkörper 6 bzw. die Bürsteneinrichtung 8 von einem Anfangsbereich 6a hin zu einem Endbereich 6b erweitert. Das Bezugszeichen 48 bezieht sich auf vertikale Stangen, an denen die Trägerstange 42 verschiebbar in der Längsrichtung L der Behältnisse 10 angeordnet ist. Auf diese Weise kann die Höhe der Andrückeinheit 6 bzw. der Bürsteneinrichtung 8 gegenüber den Behältnissen 10 verschoben werden Es wäre auch möglich, mehrere Andrückeinheiten 6 in der Längsrichtung L übereinander anzuordnen, beispielsweise, um mehrere Etiketten übereinander anzuordnen. Das Bezugszeichen 44 zeigt eine weitere gekrümmte Stange, die zur Stabilisierung der einzelnen vertikalen Stangen 48 dient, und welche über Verbindungsstücke 46 an der gekrümmten Stange 44 angeordnet ist.

Die Fig. 6a - 6d zeigen verschiedene Ansichten der Verstelleinrichtung 20. In Fig. 6a bezieht sich das Bezugszeichen 23 auf eine Halteeinrichtung, an der ein Winkelstück 27 zum Befestigen des (nicht gezeigten) Andrückkörpers angeordnet ist. Diese Halteeinrichtung 23 wird an einem Bolzen 28 befestigt, wobei der Bolzen 28 in der Richtung R verstellbar ist. Das Bezugszeichen 24 bezieht sich auf einen Hebel zum Arretieren der Position des Bolzens 28.

Das Bezugszeichen 42 zeigt wieder die Trägerstange, an der ein in seiner Gesamtheit mit 40 bezeichneter Haltekörper der Einstelleinrichtung 20 angeordnet ist. Dabei ist ein Klemmstück 54 vorgesehen, um den Haltekörper 40 zu arretieren. Mit Hilfe eines drehbaren Griffs 26 kann die Position des Bolzens 28 in der Richtung R eingestellt werden. Das Bezugszeichen 56 zeigt eine Anzeigeeinrichtung, über die die Position des Bolzens 28 und damit auch der Andrückeinheit 6 abgelesen werden kann.

Man erkennt in Fig. 6b eine Spindel 58, die teilweise im Inneren des Haltekörpers 40 verläuft und der drehbar in dem Haltekörper 40 angeordnet ist. An dieser Spindel 58 ist der Bolzen 28 angeordnet. Fig. 6c zeigt eine weitere Ansicht der Einstelleinrichtung 20. Man erkennt hier ebenfalls den drehbaren Griff 26 sowie die Trägerstange 42. Fig. 6d zeigt eine Ansicht der Einstelleinrichtung 20 aus Fig. 6a entlang der Linie B - B aus Fig. 6a.

## Patentansprüche

1. Vorrichtung (1) zum Aufbringen von Etiketten (5) auf Behältnisse (10), mit einer Transporteinrichtung (2), welche die zu etikettierenden Behältnisse (10) entlang eines vorgegebenen Transportpfades (T) transportiert und mit einer ersten Andrückeinheit (6), welche die Etiketten (5) an eine Aussenwandung der Behältnisse (10), nach einem Anordnen der Etiketten an der Aussenwandung der Behältnisse (10), andrückt, wobei die erste Andrückeinheit (6) eine Bürsteneinrichtung (8) mit einer Vielzahl von Borsten (9) ist, welche sich in Richtung der Behältnisse (10) erstrecken, wobei die erste Andrückeinheit (6) in wenigstens einem ersten Teilbereich (6a) der ersten Andrückeinheit (6) in der Längsrichtung (L) der Behältnisse (10) kürzer ist als das anzubringende Etikett (5), wobei der erste Teilbereich (6a) in der Transportrichtung (T) der Behältnisse betrachtet ein Anfangsbereich (6a) der Andrückeinheit (6) ist, und wobei die Borsten (9) jeweils in Borstengruppen (11) angeordnet sind, und sich die Bürsteneinrichtung (8) in der Längsrichtung L der Behältnisse zuerst nur in einen Teilbereich eines anzubringenden Etiketts (5) erstreckt, sodass durch den ersten Teilbereich (6a) nur ein mittlerer Bereich (M) des Etiketts (5) an das Behältnis (10) angedrückt wird, und wobei in einem Übergangsbereich (6c) sich die Bürsteneinrichtung (8) in der Längsrichtung der Behältnisse (10) erweitert, um schließlich in einem zweiten Teilbereich (6b) wenigstens die volle Länge des Etiketts (5) abzudecken, **dadurch gekennzeichnet, dass** die Borstengruppen (11) im ersten Teilbereich (6a), im zweiten Teilbereich (6b) sowie im Übergangsbereich (6c) in Gruppen zueinander angeordnet sind, wobei die Gruppen im ersten und zweiten Teilbereich (6a, 6b) im Wesentlichen rechteckig aufgebaut sind.

2. Vorrichtung (1) nach Anpruch 1, **dadurch gekennzeichnet, dass** die erste Andrückeinheit (6) gegenüber dem Transportpfad (T) der Behältnisse (10) verschiebbar ist.

3. Vorrichtung (1) nach wenigstens einem der vorangegangenen Ansprüche, **dadurch gekennzeichnet, dass** der Transportpfad (T) der Behältnisse (10) wenigstens abschnittsweise kreissegmentförmig ausgebildet ist und die erste Andrückeinheit (6) in einer radialen Richtung bezüglich dieses Transportpfades (T) verstellbar angeordnet ist.

4. Vorrichtung (1) nach wenigstens einem der vorangegangenen Ansprüche, **dadurch gekennzeichnet, dass** die Vorrichtung (1) eine Trenneinrichtung (4) aufweist, welche ein selbstklebendes Etikett (5) von einem Trägermaterial trennt.

5. Vorrichtung (1) zum Aufbringen von Etiketten (5) auf Behältnisse (10) nach Anspruch 1, wobei die Andrückeinheit (6) stationär angeordnet ist, und wobei die erste Andrückeinheit (6) in einer transversal zu dem Transportpfad (T) verlaufenden Richtung verstellbar ist.

6. Vorrichtung (1) nach Anspruch 5, **dadurch gekennzeichnet, dass** der Transportpfad (T) wenigstens abschnittsweise kreissegmentförmig verläuft und die Andrückeinheit (6) bezüglich dieses kreissegmentförmig verlaufenden Bereiches transversal verstellbar ist.

7. Vorrichtung (1) nach wenigstens einem der vorangegangenen Ansprüche, **dadurch gekennzeichnet, dass** die Vorrichtung eine Einstelleinrichtung (20) aufweist, über welche die Stellung der Andrückeinheit (6) gegenüber dem Transportpfad (T) einstellbar ist.

8. Verfahren zum Anbringen von Etiketten (5) an einem Behältnis (10) mit den Schritten:
- Zuführen eines Etikettenstreifens, wobei dieser Etikettenstreifen eine Vielzahl von auf einem Trägermaterial angeordneten Etiketten (5) aufweist;
- Trennen des Etikettes (5) von dem Trägermaterial;
- Zuführen des Etiketts (5) an das Behältnisse (10),
- Anordnen des Etiketts an einer Aussenwandung des Behältnisses (10) und anschließendes Andrücken des Etiketts (5) an das Behältnis (10) mit einer ersten stationär angeordneten Andrückeinheit (6),
**wobei** das Etikett (5) wenigstens
zeitweise in einer Längsrichtung (L) des Behältnisses nur entlang eines Teilbereichs des Etiketts (5) an das Behältnis (10) angedrückt wird, wobei die Andrückeinheit (6) eine Bürsteneinrichtung (8) mit einer Vielzahl von Borsten (9) ist, welche sich in Richtung der Behältnisse (10) erstrecken, und die erste Andrückeinheit (6) in wenigstens einem ersten Teilbereich (6a) der ersten Andrückeinheit (6) in der Längsrichtung (L) der Behältnisse (10) kürzer ist als das anzubringende Etikett (5), wobei der erste Teilbereich (6a) in der Transportrichtung (T) der Behältnisse betrachtet ein Anfangsbereich (6a) der Andrückeinheit (6) ist, und wobei die Borsten (9) jeweils in Borstengruppen (11) angeordnet sind, und sich die Bürsteneinrichtung (8) in der Längsrichtung L der Behältnisse zuerst nur in einen Teilbereich eines anzubringenden Etiketts (5) erstreckt, sodass durch den ersten Teilbereich (6a) nur ein mittlerer Bereich (M) des Etiketts (5) an das Behältnis (10) angedrückt wird, und wobei in einem Übergangsbereich (6c) sich die Bürsteneinrichtung (8) in der Längsrichtung der Behältnisse (10) erweitert um schließlich in einem zweiten Teilbereich (6b) wenigstens die volle Länge des Etiketts (5) abzudecken, **dadurch gekennzeichnet, dass** die Borstengruppen (11) im ersten Teilbereich (6a), im zweiten Teilbereich (6b) sowie im Übergangsbereich (6c) in Gruppen zueinander angeordnet sind, wobei die Gruppen im ersten und zweiten Teilbereich (6a, 6b) im Wesentlichen rechteckig aufgebaut sind.

## Claims

1. Device (1) for applying labels (5) on containers (10), which comprises a transport device (2) that transports the containers (10) to be labelled along a predefined transport path (T), and comprises a first pressing-on unit (6) that presses the labels (5) onto an outer wall of the containers (10) after the arrangement of the labels on the outer wall of the containers (10), the first pressing-on unit (6) being a brush device (8) having a multiplicity of bristles (9) that extend in the direction of the containers (10), **wherein** the first pressing-on unit (6), at least in a first partial region (6a) of the first pressing-on unit (6), is shorter, in the longitudinal direction (L) of the containers (10), than the label (5) to be applied, wherein the first partial region (6a), as viewed in the direction of transport (T) of the containers, is an initial region (6a) of the pressing-on unit (6) and wherein the bristles (9) are respectively arranged in bristle groups (11) and the brush device (8) extends in the longitudinal direction L of the containers first only in a partial region of the label (5) to be applied in such a manner that by means of the first region (6a) only a middle region (M) of the label is pressed on the container (10) and wherein in a transition region (6c) the brush device (8) expands in the longitudinal direction of the containers (10) in order to finally cover at least the full length of the label (5) in a second partial region (6b), **characterized in that** the bristle groups (11) are arranged in the first partial region (6a), in the second partial region (6b) and also in the transition region (6c) in groups with respect to each other, wherein the groups in the first and second partial regions (6a, 6b) are essentially constructed in a rectangular manner.

2. Device (1) according to claim 1, **characterized in that** the first pressing-on unit (6) is displaceable in relation to the transport path (T) of the containers (10).

3. Device (1) according to at least one of the preceding claims, **characterized in that** the transport path (T) of the containers (10) is realized, at least in sections, in the form of a segment of a circle, and the first pressing-on unit (6) is arranged to be shiftable in a radial direction relative to this transport path (T).

4. Device (1) according to at least one of the preceding claims, **characterized in that** the device (1) has a separating device (4), which separates a self-adhesive label (5) from a carrier material.

5. Device (1) for applying labels (5) on containers (10) according to claim 1, wherein the pressing-on unit (6) is arranged to be stationary and wherein the first pressing-on unit (6) is shiftable in a direction running transversally relative to the transport path (T).

6. Device (1) according to claim 5, **characterized in that** the transport path (T) runs, at least in sections, in the form of a segment of a circle, and the pressing-on unit (6) can be shifted transversally relative to this region running in the form of a segment of a circle.

7. Device (1) according to at least one of the preceding claims, **characterized in that** the device has an adjusting device (20), by means of which the position of the pressing-on unit (6) in relation to the transport path (T) can be adjusted.

8. Method for applying labels (5) on a container (10), comprising the steps:
- supplying a label strip, this label strip having a plurality of labels (5) arranged on a carrier material;
- separating the label (5) from the carrier material;
- supplying the label (5) to the container (10);
- arranging the label on an outer wall of the container (10) and subsequent pressing-on of the label (5) on the container (10) by means of a first pressing-on unit (6) which is arranged to be stationary, **wherein** the label (5) is pressed on the container (10) at least for a time in a longitudinal direction (L) of the container only along a partial region of the label (5),
wherein the pressing-on unit (6) is a brush device (8) with a plurality of bristles which extend in the direction of the containers and the first pressing-on unit (6) in at least a first partial region (6a) of the first pressing-on unit (6) in the longitudinal direction (L) of the containers (10) is shorter than the label (5) to be applied, wherein the first partial region (6a) viewed in the transport direction (T) of the containers is an initial region (6a) of the pressing-on unit (6) and wherein the bristles (9) are respectively arranged in bristle groups (11) and the brush device (8) extends in the longitudinal direction L of the containers first only in a partial region of the label (5) to be applied in such a manner that by means of the first partial region (6a) only a middle region (M) of the label (5) is pressed on the container (10) and wherein in a transition region (6c) the brush device (8) expands in the longitudinal direction of the containers (10) in order to finally cover at least the full length of the label (5) in a second partial region (6b), **characterized in that** in the first partial region (6a), in the second partial region (6b) and also in the transmission region (6c) the bristle groups are arranged in groups with respect to each other, wherein the groups in the first and second partial regions (6a, 6b) are essentially constructed in a rectangular manner.

## Revendications

1. Dispositif (1) servant à appliquer des étiquettes (5) sur des récipients (10), comprenant un système de transport (2), qui transporte les récipients (10) à étiqueter le long d'un chemin de transport (T) prédéfini, et comprenant une première unité de compression (6), qui applique par compression les étiquettes (5) contre une paroi extérieure des récipients (10) après un agencement des étiquettes au niveau de la paroi extérieure des récipients (10), sachant que la première unité de compression (6) est un système à brosse (8) comprenant une pluralité de poils (9) qui s'étendent en direction des récipients (10), sachant que la première unité de compression (6) est plus courte dans au moins une première zone partielle (6a) de la première unité de compression (6) dans la direction longitudinale (L) des récipients (10) que l'étiquette (5) à appliquer, sachant que la première zone partielle (6a) est, selon une observation dans la direction de transport (T) des récipients une zone de commencement (6a) de l'unité de compression (6), et sachant que les brosses (9) sont disposées respectivement dans des groupes de brosses (11) et que le système à brosse (8) s'étend dans la direction longitudinale (L) des récipients dans un premier temps seulement dans une zone partielle d'une étiquette (5) à appliquer si bien que seulement une zone centrale (M) de l'étiquette (5) est appliquée par compression sur le récipient (10) par la première zone partielle (6a), et sachant que dans une bande de transition le système à brosse (8) s'étend dans la direction longitudinale des récipients (10) afin de recouvrir au final, dans une deuxième zone partielle (6b), au moins la longueur totale de l'étiquette (5), **caractérisé en ce que** les groupes de poils (11) sont disposés en des groupes les uns par rapport aux autres dans la première zone partielle (6a), dans la deuxième zone partielle (6b) et dans la zone de transition (6c), sachant que les groupes présentent, dans la première et dans la deuxième zone partielle (6a, 6b), essentiellement une structure rectangulaire.

2. Dispositif (1) selon la revendication 1, **caractérisé en ce que** la première unité de compression (6) peut être déplacée par coulissement par rapport au chemin de transport (T) des récipients (10).

3. Dispositif (1) selon au moins l'une quelconque des revendications précédentes, **caractérisé en ce que** le chemin de transport (T) des récipients (10) est réalisé au moins par sections de manière à présenter une forme de segment circulaire, et **en ce que** la première unité de compression (6) est disposée de manière à pouvoir être déplacée dans une direction radiale par rapport audit chemin de transport (T).

4. Dispositif (1) selon au moins l'une quelconque des revendications précédentes, **caractérisé en ce que** le dispositif (1) présente un système de séparation (4), qui sépare une étiquette (5) autocollante d'un matériau de support.

5. Dispositif (1) servant à appliquer des étiquettes (5) sur des récipients (10) selon la revendication 1, sachant que l'unité de compression (6) est disposée de manière stationnaire et sachant que la première unité de compression (6) peut être déplacée dans une direction s'étendant de manière transversale par rapport au chemin de transport (T).

6. Dispositif (1) selon la revendication 5, **caractérisé en ce que** le chemin de transport (T) s'étend au moins par sections de manière à présenter une forme de segment circulaire, et **en ce que** l'unité de compression (6) peut être déplacée de manière transversale par rapport à ladite zone s'étendant de manière à présenter une forme de segment circulaire.

7. Dispositif (1) selon au moins l'une quelconque des revendications précédentes, **caractérisé en ce que** le dispositif présente un système de réglage (20), par l'intermédiaire duquel la position de l'unité de compression (6) peut être réglée par rapport au chemin de transport (T).

8. Procédé servant à appliquer des étiquettes (5) au niveau d'un récipient (10), comprenant les étapes consistant à :
- amener une bande d'étiquettes, sachant que ladite bande d'étiquettes présente une pluralité d'étiquettes (5) disposée sur un matériau de support ;
- séparer l'étiquette (5) du matériau de support ;
- amener l'étiquette (5) au niveau du récipient (10) ;
- disposer l'étiquette au niveau d'une paroi extérieure du récipient (10), puis appliquer par compression l'étiquette (5) contre le récipient (10) à l'aide d'une première unité de compression (6) disposée de manière stationnaire,
sachant que l'étiquette (5) est appliquée par compression par intermittence dans une direction longitudinale (L) du récipient seulement le long d'une zone partielle de l'étiquette (5) contre le récipient (10),
sachant que l'unité de compression (6) est un système à brosse (8) comprenant une pluralité de poils (9), qui s'étendent en direction des récipients (10) et que la première unité de compression (6) est dans au moins une première zone partielle (6a) de la première unité de compression (6) plus courte dans la direction longitudinale (L) des récipients (10) que l'étiquette (5) à appliquer,
sachant que la première zone partielle (6a) est, selon une observation dans la direction de transport (T) des récipients, une zone de commencement (6a) de l'unité de compression (6) et sachant que les poils (9) sont disposés respectivement dans des groupes de poils (11) et que le système à brosse (8) dans la direction longitudinale L des récipients s'étend dans un premier temps dans une zone partielle d'une étiquette (5) à appliquer si bien que seulement une zone centrale (M) de l'étiquette (5) est appliquée par compression sur le récipient (10) par la première zone partielle (6a), et sachant que dans une zone de transition (6c) le système à brosse (8) s'étend dans la direction longitudinale des récipients (10) afin de recouvrir au final dans une deuxième zone partielle (6b) au moins la longueur totale de l'étiquette (5), **caractérisé en ce que** les groupes de poils (11) sont disposés en des groupes les uns par rapport aux autres dans la première zone partielle (6a), dans la deuxième zone partielle (6b) et dans la zone de transition (6c), sachant que les groupes présentent dans la première et la deuxième zone partielle (6a, 6b) essentiellement une structure rectangulaire.
